# EUROPÄISCHE PATENTSCHRIFT

(11) **EP 2 354 297 B1**
(45) Veröffentlichungstag und Bekanntmachung des Hinweises auf die Patenterteilung: **09.05.2012**
(21) Anmeldenummer: 11153909.4
(22) Anmeldetag: 09.02.2011
(51) Int. Cl.: D06F 57/04

(54) **Wäschespinne**
Rotary clothes drier
Séchoir parapluie

(30) Priorität: 09.02.2010 DE 102010007438
(43) Veröffentlichungstag der Anmeldung: 10.08.2011
(73) Patentinhaber: Leifheit AG, 56377 Nassau (DE)
(72) Erfinder: Tiwi, Peter, 56379 Winden (DE); Fischer, Klaus-Jürgen, 56379 Holzappel (DE); Daubach, Harald, 56379 Weinähr (DE)
(74) Vertreter: Tersteegen, Felix

(56) Entgegenhaltungen:
- WO-A1-01/14626
- DE-C1- 19 804 608

## Beschreibung

Die Erfindung betrifft eine Wäschespinne mit Tragarmen nach Anspruch 1, die wahlweise in eine Ruhestellung oder in eine Aufspreizstellung überführbar sind, und wobei zum vollständigen Überführen in die Aufspreizstellung eine Öffnungsmechanik vorgesehen ist, die ein Aufzugsseil aufweist.

Aus EP 0 649 935 A1 ist eine solche Wäschespinne bekannt, die jedoch eine Reihe von Nachteilen hinsichtlich Ihrer Bedienung aufweist. Zum einen ist die Kraft, mit der der Nutzer am Aufzugsseil ziehen muss, um die Wäschespinne zu öffnen, relativ groß. Zwar erleichtert die vorgesehene Aufspreizmechanik die Überwindung des Totpunktes, aber die Kraft, die zum vollständigen Überführen in die Aufspreizstellung erforderlich ist, ist dennoch verhältnismäßig hoch, da die vom Nutzer auf das Aufzugsseil ausgeübte Zugkraft unverändert, insbesondere mechanisch unverstärkt, genutzt wird. Zum anderen ist nachteilig, dass nach vollzogener vollständiger Überführung der Tragarme in die Aufspreizstellung das Aufzugsseil schlaff herunterhängt, so dass es, beispielsweise bei leichtem Wind, mit dem am Aufzugsseilende angeordneten Griffteil regelmäßig gegen den Mast schlägt und unerwünschte Geräusche verursacht. Außerdem besteht die Gefahr, dass sich das frei herabhängende Aufzugsseil an der Wäschespinne oder in sich selbst verheddert, so dass das Zusammenklappen der Wäschespinne behindert ist.

Weiter ist die in der EP 0 649 935 A1 offenbarte Wäschespinne hinsichtlich ihres konstruktiven Aufbaus am oberen Mastende verhältnismäßig aufwändig gestaltet. Das Mastende muss mittels einer über das eigentliche Mastende hinausragenden Abdeckkappe verschlossen werden, um den über den Mast hinausragenden Spreizkörper abdecken zu können. Außerdem muss das Mastende eine Führungsglieder umfassende Konstruktion aufweisen, die ein Verkippen oder Verkanten des Spreizkörpers sicher zu verhindern vermag. Denn dadurch, dass der Spreizkörper auf dem Mastende steht und in den Mast hinein zu drücken ist, befindet er sich in einer Lage, die ohne zusätzliche Stütz- und Führungsglieder instabil wäre.

Aus der WO 01/14626 A1 ist eine Wäschespinne bekannt, die eine Aufzugsmechanik für die Leinen zum Aufhängen der Wäsche aufweist. Hier wird jedoch keine Aufzugmechanik zum Aufspreizen der Wäschespinne beschrieben.

Die DE 198 04 608 C1 wiederum beschreibt einen Öffnungsmechanismus für einen Garten- oder Marktschirm. Dieser weist eine Gleithülse auf, die über einen in den Mast integrierten Flaschenzug auf- und niederbewegt wird.

Es ist die Aufgabe der vorliegenden Erfindung, eine Wäschespinne anzugeben, die sich insbesondere in Bezug auf den ersten Totpunkt beim Öffnen der Wäschespinne noch leichter betätigen lässt und die außerdem die Bedienung und Handhabung im Hinblick auf das Aufzugsseil verbessert. Außerdem soll die Konstruktion gegenüber der aus dem Stand der Technik bekannten Wäschespinne vereinfacht sein.

Die Aufgabe wird durch eine Wäschespinne gelöst, die dadurch gekennzeichnet ist, dass eine Einzugsvorrichtung zum Einziehen des Aufzugsseils in ein Bauteil der Wäschespinne, insbesondere in einen Tragarm und/oder in einen Mast und/oder in einen Stützarm, vorgesehen ist, wobei die Einzugsvorrichtung einen verschiebbar gelagerten Gewichtskörper zum Einzug des Aufzugsseils aufweist, der von einem Spreizkörper der Vorspreizmechanik gebildet ist.

Diese Ausgestaltung einer Wäschespinne hat den Vorteil, dass eine besonders leichtgängige und komfortable Bedienbarkeit ermöglicht ist. Der Benutzer muss insbesondere zu Beginn des Aufspreizvorganges keine großen Kräfte aufbringen und das Aufzugsseil wird in komfortabler Weise eingezogen.

In vorteilhafter Weise weist die Vorspreizmechanik zumindest einen längsverschiebbaren Spreizkörper auf. Bei einer ganz besonderen Ausführungsform ist vorgesehen, dass der Spreizkörper kegelförmig ausgebildet ist und/oder zumindest eine Anlaufschräge aufweist. Es kann auch vorgesehen sein, dass der Spreizkörper zumindest teilweise in einem Mast angeordnet ist und/oder dass der Spreizkörper längsverschiebbar in einem Mast angeordnet ist und/oder dass der Spreizkörper längsverschiebbar an einem Mast angeordnet ist. Eine besonders vorteilhafte Ausführung zeichnet sich dadurch aus, dass an den Tragarmen und/oder an Stützarmen Spreizelemente angeordnet sind, die beim Vorspreizvorgang mit dem Spreizkörper zusammen wirken.

Mit der Aufspreizmechanik ist direkt oder indirekt ein Verschwenken der Tragarme aus der Ruhelage bewirkbar und zum vollständigen Überführen in die Aufspreizstellung ist eine Öffnungsmechanik vorgesehen, die ein Aufzugseil aufweist. Die Einzugsvorrichtung dient zum Einziehen des Aufzugsseils in ein Bauteil der Wäschespinne, insbesondere in einen Tragarm und/oder in einen Mast und/oder in einen Stützarm. Erfindungsgemäß weist die Einzugsvorrichtung einen verschiebbar gelagerten Gewichtskörper auf und/oder der Spreizkörper bildet einen verschiebbar gelagerten Gewichtskörper zum Einzug des Aufzugsseils.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
Fig. 1 zeigt eine Wäschespinne mit Tragarmen 1, die wahlweise in eine Ruhestellung oder in eine Aufspreizstellung überführbar sind. Es ist eine Vorspreizmechanik zum Bewegen der Tragarme aus der Ruhelage mit einem Flaschenzug 2 zum Betätigen der Vorspreizmechanik vorgesehen. Die Vorspreizmechanik weist einen längsverschiebbaren Spreizkörper 3 auf, der kegelförmig ausgebildet ist und längsverschiebbar in einem Mast 4 angeordnet ist. Wie in Fig.1 gezeigt bildet der Spreizkörper 3 einen Gewichtskörper, der bevorzugt frei hängend im Mast 4 aufgenommen ist. Hierbei bildet das Aufzugsseil 8 mit den Umlenkrollen 10 einen Flaschenzug.

Die Tragarme 1 sind gelenkig an einer entlang dem Mast 4 verschiebbar gelagerten Gleithülse 5 angeordnet. Die Tragarme 1 sind über Stützarme 6 gelenkig mit einem nicht dargestellten Haltestern am Kopf des Mastes 4 verbunden. An den Stützarmen 6 sind Spreizelemente 7 angeordnet, die beim Vorspreizvorgang mit dem Spreizkörper 3 zusammenwirken. Zum Aufspannen der Wäschespinne ist eine Öffnungsmechanik mit einem Aufzugseil 8 vorgesehen. Das Aufzugsseil 8 ist über eine an der Gleithülse angeordnete erste Umlenkrolle 9 und über weitere Umlenkrollen 10, die Teile des Flaschenzuges 2 sind, geführt. Es ist eine Einzugsvorrichtung zum Einziehen des Aufzugsseils 8 in den Mast 4 vorgesehen, wobei der Spreizkörper 3 einen verschiebbar gelagerten Gewichtskörper zum Einzug des Aufzugsseils bildet.

Es ist selbstverständlich nicht notwendiger Weise erforderlich, dass das Aufzugsseil 8 über die beiden am Mast angeordneten Umlenkrollen 10 umgelenkt wird. Das nicht vom Benutzer zu greifende Seilende, das in Fig. 1 zwecks einer möglichst gleichmäßigen Verteilung der Aufzugskraft an der Gleithülse 5 befestigt ist, kann selbstverständlich auch am oberen Ende des Mastes 4 oder einer diesen oberseitig verschließenden Verschlusskappe (nicht gezeigt) angeordnet sein. Weiter sei darauf hingewiesen, dass das Umlenken des Aufzugsseils an der am Spreizkörper 3 angelenkten Rolle 10 nicht zwingend erforderlich ist. Insbesondere bei einer vom Gewicht her leichten und eher kleineren Wäschespinne kann das Ende des Aufzugsseils 8 auch unmittelbar am Spreizkörper befestigt sein. Hierdurch wird zwar auf die vom Flaschenzug 2 gewährleistete Erhöhung der auf den Spreizkörper wirkenden Kraft verzichtet. Bei einer ausreichend kleinen bzw. leichten Wäschespinnenkonstruktion kann dieser Nachteil aber in Kauf genommen werden.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste

- 1: Tragarme
- 2: Flaschenzug
- 3: Spreizkörper
- 4: Mast
- 5: Gleithülse
- 6: Stützarme
- 7: Spreizelemente
- 8: Aufzugsseil
- 9: Erste Umlenkrolle
- 10: Weitere Umlenkrollen

## Patentansprüche

1. Wäschespinne mit Tragarmen (1), die gelenkig an einer entlang eines Mastes (4) verschiebbaren Gleithülse (5) angeordnet sind und wahlweise in eine Ruhestellung oder in eine Aufspreizstellung überführbar sind, mit
- einer ein Aufzugsseil (8) umfassenden Öffnungsmechanik zum vollständigen Überführen in die Aufspreizstellung,
- einer Vorspreizmechanik zum Bewegen der Tragarme aus der Ruhelage,
**dadurch gekennzeichnet, dass**
eine Einzugsvorrichtung zum Einziehen des Aufzugsseils (8) in ein Bauteil der Wäschespinne, insbesondere in einen Tragarm (1) und/oder in einen Mast (4) und/oder in einen Stützarm (6), vorgesehen ist, wobei die Einzugsvorrichtung einen verschiebbar gelagerten Gewichtskörper (3) zum Einzug des Aufzugsseils (8) aufweist, der von einem Spreizkörper (3) der Vorspreizmechanik gebildet ist.

2. Wäschespinne nach Anspruch 1, **dadurch gekennzeichnet, dass** der Spreizkörper (3) kegelförmig ausgebildet ist und/oder zumindest eine Anlaufschräge aufweist.

3. Wäschespinne nach einem der Ansprüche 1 oder 2, **dadurch gekennzeichnet, dass** der Spreizkörper (3) zumindest teilweise in dem Mast (4) angeordnet ist.

4. Wäschespinne nach Anspruch 1, 2 oder 3, **dadurch gekennzeichnet, dass** der Spreizkörper (3) längsverschiebbar in an dem Mast (4) angeordnet ist.

5. Wäschespinne nach einem der vorhergehenden Ansprüche, **dadurch gekennzeichnet, dass** der Gewichtskörper frei hängend im Mast (4) angeordnet ist.

6. Wäschespinne nach einem der vorhergehenden Ansprüche, **dadurch gekennzeichnet, dass** an den Tragarmen (1) und/oder an Stützarmen (6) Spreizelemente (7) angeordnet sind, die beim Vorspreizvorgang mit einem Spreizkörper (3) zusammenwirken.

7. Wäschespinne nach einem der vorhergehenden Ansprüche, **dadurch gekennzeichnet, dass** mit der Aufspreizmechanik direkt oder indirekt ein Verschwenken der Tragarme (1) aus der Ruhelage bewirkbar ist.

8. Wäschespinne nach einem der vorhergehenden Ansprüche, **dadurch gekennzeichnet, dass** zum Betätigen der Vorspreizmechanik ein Flaschenzug (2) vorgesehen ist.

9. Wäschespinne nach Anspruch 8, **dadurch gekennzeichnet, dass** das Aufzugseil (8) Bestandteil des Flaschenzugs (2) ist.

## Claims

1. Rotary clothes dryer comprising bearing arms (1) which are arranged in an articulated manner on a sliding sleeve (5) which may be displaced along a pole (4) sand may be optionally transferred into a resting position or into a spread position, comprising
- an opening mechanism comprising a hoisting rope (8) for completely transferring into the spread position,
- an initial spreading mechanism for moving the bearing arms out of the resting position,
**characterised in that**
a retraction device is provided for retracting the hoisting rope (8) into a component of the rotary clothes dryer, in particular into a bearing arm (1) and/or into a pole (4) and/or into a supporting arm (6), the retraction device comprising a displaceably mounted weighted body (3) for retracting the hoisting rope (8), said weighted body being formed by a spreading body (3) of the initial spreading mechanism.

2. Rotary clothes dryer according to Claim 1, **characterised in that** the spreading body (3) is of conical configuration and/or comprises at least one oblique contact surface.

3. Rotary clothes dryer according to one of claims 1 or 2, **characterised in that** the spreading body (3) is arranged at least partially in the pole (4).

4. Rotary clothes dryer according to claim 1, 2 or 3, **characterised in that** the spreading body (3) is arranged longitudinally displaceably in and/or on the pole (4).

5. Rotary clothes dryer according to one of the preceding claims, **characterised in that** the weighted body is arranged freely suspended in the pole (4).

6. Rotary clothes dryer according to one of the preceding claims, **characterised in that** spreading elements (7) are arranged on the bearing arms (1) and/or on supporting arms (6), said spreading elements cooperating with a spreading body (3) during the initial spreading process.

7. Rotary clothes dryer according to one of the preceding claims, **characterised in that** the bearing arms (1) may be pivoted from the resting position directly or indirectly by means of the spreading mechanism.

8. Rotary clothes dryer according to one of the preceding claims, **characterised in that** a pulley block (2) is provided for actuating the initial spreading mechanism.

9. Rotary clothes dryer according to claim 8, **characterised in that** the hoisting rope (8) is a component of the pulley block (2).

## Revendications

1. Etendoir à linge parapluie avec des bras porteurs (1), qui sont disposés de façon articulée sur une douille coulissante (5) déplaçable le long d'un mât (4) et qui peuvent être placés au choix dans une position de repos ou dans une position de déploiement, avec
- un mécanisme d'ouverture comprenant une corde de remontée (8) pour le passage complet dans la position de déploiement,
- un mécanisme de pré-déploiement pour déplacer les bras porteurs hors de la position de repos,
**caractérisé en ce qu'**il est prévu un dispositif de rentrée pour faire rentrer la corde de remontée (8) dans un élément constitutif de l'étendoir à linge parapluie, notamment dans un bras porteur (1) et/ou dans un mât (4) et/ou dans un bras d'appui (6), le dispositif de rentrée comportant un corps formant poids (3) logé de façon déplaçable pour faire rentrer la corde de remontée (8), qui est formé par un corps de déploiement (3) du mécanisme de pré-déploiement.

2. Etendoir à linge parapluie selon la revendication 1, **caractérisé en ce que** le corps de déploiement (3) est conçu sous forme conique et/ou présente au moins un chanfrein.

3. Etendoir à linge parapluie selon l'une quelconque des revendications 1 ou 2, **caractérisé en ce que** le corps de déploiement (3) est disposé au moins en partie dans le mât (4).

4. Etendoir à linge parapluie selon la revendication 1, 2 ou 3, **caractérisé en ce que** le corps de déploiement (3) est disposé en étant déplaçable en longueur dans et/ou sur le mât (4).

5. Etendoir à linge parapluie selon l'une quelconque des revendications précédentes, **caractérisé en ce que** le corps formant poids est disposé en suspension libre dans le mât (4).

6. Etendoir à linge parapluie selon l'une quelconque des revendications précédentes, **caractérisé en ce que** sur les bras porteurs (1) et/ou sur des bras d'appui (6) sont disposés des éléments de déploiement (7), qui lors du processus de déploiement coopèrent avec un corps de déploiement (3).

7. Etendoir à linge parapluie selon l'une quelconque des revendications précédentes, **caractérisé en ce qu'**à l'aide du mécanisme de déploiement, on peut provoquer directement ou indirectement un pivotement des bras porteurs (1) hors de la position de repos.

8. Etendoir à linge parapluie selon l'une quelconque des revendications précédentes, **caractérisé en ce qu'**un palan (2) est prévu pour manoeuvrer le mécanisme de pré-déploiement.

9. Etendoir à linge parapluie selon la revendication 8, **caractérisé en ce que** la corde de remontée (8) est un élément du palan (2).
